# EUROPÄISCHE PATENTANMELDUNG

(11) **EP 1 707 736 A2**
(43) Veröffentlichungstag der Anmeldung: **04.10.2006**
(21) Anmeldenummer: 05024479.7
(22) Anmeldetag: 10.11.2005
(51) Int. Cl.: E06B 9/68, E06B 9/32

(54) **Steuervorrichtung zur Schaltung von Stromkreisen und Verfahren zur Betätigung von elektrisch angetriebenen Einrichtungen**

(30) Priorität: 11.03.2005 DE 102005011771
(71) Anmelder: WEINOR Dieter Weiermann GmbH & Co., D-50829 Köln (DE)
(72) Erfinder: Stawski, Karl-Heinz, 50769 Köln (DE)
(74) Vertreter: COHAUSZ DAWIDOWICZ HANNIG & SOZIEN

(57) **Zusammenfassung**

Steuervorrichtung zur Schaltung von Stromkreisen, insbesondere zur Betätigung von elektrisch angetriebenen Einrichtungen wie Markisen, Rolladen, Rollos, Tore und dergleichen, mit zumindest einer Stromzufuhr, mit einer Zeitsteuerung, insbesondere einer programmierbaren Zeitsteuerung und/oder einem Empfänger für Funksignale und/oder Infrarotsignale sowie mit Mitteln zur Verarbeitung der Signale der Zeitsteuerung und/oder der Funksignale und/oder der Infrarotsignale und Mitteln zur Auslösung der Schaltung von zumindest einem Stromkreis, wobei die Steuervorrichtung auf ein Signal der Zeitsteuerung und/oder auf ein Funksignal und/oder auf ein Infrarotsignal zur Schaltung des Stromkreises ein Warnsignal erzeugt und/oder sendet und danach die Schaltung des Stromkreises nach Ablauf einer festlegbaren Zeitverzögerung auslöst.

## Beschreibung

Die Erfindung betrifft eine Steuervorrichtung zur Schaltung von Stromkreisen, insbesondere zur Betätigung elektrisch angetriebener Einrichtungen wie Markisen, Rollladen, Rollos, Tore und dergleichen, mit zumindest einer Stromzufuhr, mit einer Zeitsteuerung, insbesondere einer programmierbaren Zeitsteuerung und/oder einem Empfänger für Funksignale und/oder Infrarotsignale sowie mit Mitteln zur Verarbeitung der Signale der Zeitsteuerung und/oder der Funksignale und/oder der Infrarotsignale und mit Mitteln zur Auslösung der Schaltung von zumindest einem Stromkreis.

Des weiteren betrifft die Erfindung ein Verfahren zur Betätigung von elektrisch angetriebenen Einrichtungen, insbesondere Markisen, Rollladen, Rollos, Tore und dergleichen, wobei die Betätigung durch eine Steuerung, insbesondere eine programmierbare Zeitsteuerung auslösbar ist.

Es sind Steuervorrichtungen zur Schaltung von Stromkreisen und Verfahren zur Betätigung von elektrisch angetriebenen Einrichtungen der vorgenannten Art bekannt. Insbesondere ist es bekannt, programmierbare Zeitsteuerungen zu verwenden, mittels derer zu einem festlegbaren Zeitpunkt eine Betätigung von elektrisch angetriebenen Einrichtungen, beispielsweise einer Rolllade erfolgt, in dem zu dem zuvor festgelegten und eingespeicherten Zeitpunkt ein entsprechendes Signal durch die Steuervorrichtung gegeben wird und daraufhin der elektrische Antrieb des Rollladens den Rollladen schließt. Es ist bekannt, hierzu zentrale Steuerungseinrichtungen zu verwenden, die die entsprechenden Signale über Funk übermitteln, wobei die dem Rollladen zugeordnete Steuerung über einen entsprechenden Empfänger und entsprechende Verarbeitungsmittel für das Funksignal verfügt. Nachteilig hierbei ist, dass die Betätigung einer elektrisch angetriebenen Einrichtung, wie ein Rollladen, zeitgesteuert erfolgt und es hierdurch dazu kommen kann, dass bei einem Schließen beispielsweise eines Rollladens eine Person aus einem Gebäude ausgesperrt wird.

Aufgabe der Erfindung ist es, eine Steuervorrichtung zur Schaltung von Stromkreisen sowie ein Verfahren zur Betätigung von elektrisch angetriebenen Einrichtungen der eingangs genannten Art derart weiterzubilden, dass die Benutzung von Steuerungen, insbesondere programmierbaren Zeitsteuerungen möglich ist, wobei die Sicherheit für den Benutzer erhöht wird, insbesondere für den Fall, dass eine Betätigung der elektrisch angetriebenen Einrichtung zu dem programmierten Zeitpunkt für den Benutzer ungünstig oder unerwünscht ist.

Diese Aufgabe wird erfindungsgemäß dadurch gelöst, dass eine Steuervorrichtung der eingangs genannten Art auf ein Signal der Zeitsteuerung und/oder auf ein Funksignal und/oder auf ein Infrarotsignal zur Schaltung des Stromkreises ein Warnsignal erzeugt und/oder sendet und danach die Schaltung des Stromkreises nach Ablauf einer festlegbaren Zeitverzögerung auslöst.

Die Aufgabe der Erfindung wird des weiteren gelöst durch das erfindungsgemäße Verfahren zur Betätigung von elektrisch angetriebenen Einrichtungen der eingangs genannten Art, bei dem auf ein Signal der Steuerung und/oder ein Funksignal und/oder auf ein Infrarotsignal zur Betätigung der elektrisch angetriebenen Einrichtung ein Warnsignal, insbesondere ein akustisches und/oder optisches Warnsignal erzeugt und/oder gesendet wird und danach die Schaltung des Stromkreises nach Ablauf einer festlegbaren Zeitverzögerung ausgelöst wird.

Vorteilhaft ist bei der erfindungsgemäßen Steuervorrichtung und dem erfindungsgemäßen Verfahren, dass die volle Funktionalität einer Steuerung, insbesondere einer programmierbaren Zeitsteuerung, erhalten bleibt und die gewünschte Schaltung von Stromkreisen bzw. Betätigung von elektrisch angetriebenen Einrichtungen bei einer deutlich erhöhten Sicherheit für den Benutzer erfolgt, in dem vor einer Schaltung respektive Betätigung zunächst ein Warnsignal erzeugt und/oder gesendet wird. Die erfindungsgemäße Steuervorrichtung und das erfindungsgemäße Verfahren ist auf sehr vorteilhafte und preiswerte Weise realisierbar. Ein erhöhter Montageaufwand gegenüber gattungsgemäßen Steuervorrichtungen ist nicht gegeben.

Weitere vorteilhafte Ausgestaltungen sind in den Unteransprüchen angegeben.

Vorteilhaft ist es, wenn die Steuervorrichtung einen Sender für Funksignale und/oder Infrarotsignale aufweist und die Auslösung der Schaltung des Stromkreises durch Aussenden eines entsprechenden Signals erfolgt. Hierdurch ist es möglich, ohne hohen Installationsaufwand eine zentrale Steuervorrichtung, insbesondere zur Schaltung verschiedener Stromkreise, vorzusehen, mittels derer ohne hohen Installationsaufwand, da eine Signalübertragung per Funk erfolgt, die Auslösung der Schaltung erfolgen kann. Das Warnsignal kann bereits vor dem Aussenden eines Auslösungssignals zur Schaltung des Stromkreises durch die zentrale Steuervorrichtung, die mit entsprechenden Empfängern über Funk kommuniziert, erzeugt und/oder gesendet werden. Alternativ kann auch auf ein durch eine zentrale Steuerungseinheit ausgesandtes Auslösesignal, das Erzeugen und/oder Senden des Warnsignals durch eine der jeweils zu betätigenden Einrichtung zugeordnete Steuervorrichtung erfolgen. Hierdurch ist es in vorteilhafter Weise möglich, die erfindungsgemäße Steuervorrichtung bei bereits installierten Anlagen zum Einsatz zu bringen.

Vorzugsweise weist die Steuerungsvorrichtung eine Überwachungseinrichtung auf, die bei Empfang eines Abschaltbefehls während der Zeitverzögerung das Auslösen der Schaltung des Stromkreises nach Ablauf der Zeitverzögerung unterbindet. Beispielsweise kann durch die erfindungsgemäße Steuervorrichtung bei Erhalt eines entsprechenden Schaltbefehls ein akustisches und/oder optisches Warnsignal erzeugt und gegeben werden, wobei eine Schaltung des Stromkreises nach Ablauf einer festlegbaren Zeitverzögerung von beispielsweise 10 - 20 Sekunden erfolgt, wobei es während dieser festlegbaren Zeitverzögerung für den Benutzer möglich ist, einen entsprechenden Abschaltbefehl zu geben, durch den die Schaltung des Stromkreises nach Ablauf der Zeitverzögerung verhindert wird. Hierdurch ist es möglich, die Sicherheit für den Benutzer solcher elektrisch angetriebener Einrichtungen weiter zu erhöhen.

Vorteilhaft ist es, wenn die Steuervorrichtung Mittel zur Erfassung und Verarbeitung von Sprachbefehlen aufweist. Vorteilhaft ist hierbei, dass beispielsweise ein während der Zeitspanne der festgelegten Zeitverzögerung gegebener Sprachbefehl ausreicht, um eine Schaltung des Stromkreises nach Ablauf der Zeitverzögerung zu verhindern. Hierdurch ist für den Benutzer in vorteilhafter Weise eine leichte Eingriffsmöglichkeit gegeben, ohne dass er beispielsweise eine Fernbedienung mitführen muss oder während der Zeitverzögerung eine Eingaberichtung, wie beispielsweise einen entsprechenden Schalter, erreichen und betätigen muss.

Besonders vorteilhaft ist es, wenn nach der Auslösung der Schaltung des Stromkreises, insbesondere innerhalb einer festlegbaren Zeitspanne nach der Auslösung der Schaltung des Stromkreises, mittels eines entsprechenden Befehls, insbesondere eines Sprachbefehls und/oder eines Funksignals oder eines Infrarotsignals ein zweiter Stromkreis schaltbar ist, mittels dessen eine der aufgrund der vorhergehenden Schaltung durchgeführten Aktion entgegengesetzte Aktion durchführbar ist, insbesondere zur Betätigung von elektrisch angetriebenen Einrichtungen wie Markisen, Rollladen, Rollos, Tore und dergleichen. Hierdurch ist es in vorteilhafter Weise möglich, nach der Auslösung der Schaltung des Stromkreises, durch den eine für den Benutzer unerwünschte Betätigung einer elektrisch angetriebenen Einrichtung, wie beispielsweise eines Rollladens oder eines Tores oder dergleichen erfolgt ist, mittels eines entsprechenden Befehls eine entgegengesetzte Betätigung der Einrichtung auszulösen. Bei einem solchen Befehl kann es sich um einen Sprachbefehl und/oder um ein bestimmtes Funksignal handeln. Insbesondere ist es möglich, hierbei bestehende Funknetze zu verwenden, beispielsweise nach dem GSM Standard, wobei die Steuervorrichtung über entsprechende Mittel zum Empfang und zur Verarbeitung der Signale verfügt.

Vorteilhaft ist es, wenn es sich bei dem Signal der Zeitsteuerung und/oder dem Funksignal und/oder dem Infrarotsignal um ein Signal zur Auslösung des Ausfahrens/Schließens oder des Einfahrens/Öffnens einer elektromotorisch angetriebenen Einrichtung, insbesondere Markise, Rolllade, Rollo, Tor oder dergleichen handelt.

Vorzugsweise handelt es sich bei dem Warnsignal um ein akustisches und/oder optisches Signal. Hierzu können entsprechende Einrichtungen zur Abgabe des Signals, insbesondere Lautsprecher und/oder Beleuchtungsmittel vorgesehen sein.

Alternativ oder kumulativ kann die Steuervorrichtung einen Sender für Funksignale und/oder Infrarotsignale aufweisen und das Warnsignal als Funksignal und/oder Infrarotsignal senden. Vorteilhaft ist hierbei, dass das erzeugte Warnsignal mittels entsprechender Empfangseinrichtung zum Empfang und zur Verarbeitung des Warnsignals empfangen und verarbeitet werden kann, wobei das Warnsignal über weite Strecken übertragbar ist, um somit die Sicherheit für den Benutzer zu erhöhen, wenn sich dieser beispielsweise nicht in einem Bereich aufhält, in dem er ein direkt von der Steuervorrichtung abgegebenes Signal wahrnehmen kann. Auch ist es möglich, das Warnsignal sowohl direkt durch die Steuervorrichtung zu erzeugen und abzugeben, als auch gleichzeitig als über Funk übertragenes Signal zu senden.

Vorzugsweise weist die Steuervorrichtung zumindest einen Sensor zur Überwachung eines Umgebungsparameters auf. Dabei kann es sich insbesondere um einen Temperatursensor und/oder einen Sensor zur Erfassung der Lichtstärke, insbesondere eine Fotozelle und/oder einen Sensor zur Erfassung der Windstärke und/oder einen Sensor zur Erfassung von Niederschlägen und/oder einen Bewegungssensor handeln. Hierdurch ist es möglich, alternativ oder kumulativ zu einer programmierbaren Zeitsteuerung Umgebungsparameter bei der Schaltung von Stromkreisen, insbesondere zur Betätigung von elektrisch angetriebenen Einrichtungen heranzuziehen, wodurch es möglich ist, verschiedene funktionale Vorteile zu verknüpfen. Beispielsweise ist es bei der Betätigung eines Rollladens möglich, alternativ oder kumulativ zu den in einer programmierbaren Zeitsteuerung einprogrammierten Betätigungszeiten für das Öffnen und das Schließen des Rollladens weitere Parameter, wie beispielsweise die Stärke des einfallenden Sonnenlichtes zu berücksichtigen. Auch ist es beispielsweise möglich, durch Verwendung von Bewegungssensoren, d.h. Bewegungsmeldern, einen oder mehrere Grundstücksbereiche zu überwachen und beispielsweise Rollladen in Abhängigkeit der Signale eines Bewegungsmelders automatisch zu schließen. Vorteilhaft ist dies insbesondere dadurch möglich, dass das Signal zur Schaltung des Stromkreises in Abhängigkeit eines durch einen Sensor überwachten Umgebungsparameter gegeben wird.

In einer vorteilhaften Ausgestaltung der erfindungsgemäßen Steuervorrichtung weist diese einen Sender für Funksignale und/oder Infrarotsignale auf, der die momentan automatisch und/oder manuell eingestellten Steuerungszustände und/oder die Messwerte der Sensoren zu einer Funkfernbedienung überträgt, wobei diese Funkfernbedienung einen Empfänger und ein Anzeigegerät zur Wiedergabe der übermittelten Steuerungszustände und/oder Messwerte aufweist.

Die erfindungsgemäße Steuervorrichtung ist vorzugsweise so dimensioniert, dass sie in eine Standard Unterputzdose (Schalterdose) eingebaut werden kann, insbesondere in eine Schalterdose mit einem Durchmesser von 66 mm oder alternativ mit einem Gehäuse für eine Aufputzmontage ausgeführt ist. In einer weiteren Ausführungsform weist die Steuervorrichtung einen Spritzwasserschutz auf, so dass sie insbesondere für die Montage und den Betrieb im Außenbereich geeignet ist.

In einer weiteren bevorzugten Ausführungsform sind Mittel vorgesehen, um eine Endposition einer Einrichtung, insbesondere einer Markise, einer Rolllade, eines Rollos, eines Tores oder dergleichen in der Antriebsmotorsteuerung dadurch einzuspeichern, dass auf ein bestimmtes Signal einer Steuerung, insbesondere einer Funkfernbedienung zwei Strom-/Spannungsversorgungsleitungen gleichzeitig durchgeschaltet werden, wobei die eine Stromspannungsversorgungsleitung der Ansteuerung des Ausfahrens der Einrichtung und die andere Stromspannungsversorgungsleitung der Ansteuerung des Einfahrens der Einrichtung dient. Synonym zu den Begriffen des Ausfahrens/Einfahrens ist je nach Anwendung das Begriffspaar des "Öffnens/Schließens".

Das erfindungsgemäße Verfahren zur Betätigung von elektrisch angetriebenen Einrichtungen kann insbesondere mittels einer erfindungsgemäßen Steuervorrichtung vorteilhaft angewendet werden.

In einer bevorzugten Ausführungsform des erfindungsgemäßen Verfahrens wird bei Empfang eines Abschaltbefehls während der Zeitverzögerung das Auslösen der Schaltung des Stromkreises nach Ablauf der Zeitverzögerung unterbunden.

Vorzugsweise wird nach der Auslösung der Schaltung des Stromkreises, insbesondere innerhalb einer festlegbaren Zeitspanne nach der Auslösung der Schaltung des Stromkreises, infolge eines entsprechenden Befehls, insbesondere eines Sprachbefehls und/oder eines Funksignals oder eines Infrarotsignals ein zweiter Stromkreis geschaltet, mittels dessen eine der aufgrund der vorhergehenden Schaltung durchgeführte Betätigung entgegengesetzte Betätigung der elektromotorisch angetriebenen Einrichtung durchgeführt wird. Hierdurch ist es in vorteilhafter Weise möglich, beispielsweise einen zu einem unerwünschten Zeitpunkt geschlossenen Rollladen mittels eines entsprechenden Steuerungssignals wieder zu öffnen.

Bei einer vorteilhaften Ausgestaltung des erfindungsgemäßen Verfahrens erfolgt das Auslösen der Betätigung der elektromotorisch angetriebenen Einrichtung durch die Steuerung in Abhängigkeit eines Signals eines Umgebungssensors, insbesondere eines Temperatursensors und/oder eines Sensors zur Erfassung der Lichtstärke, insbesondere einer Fotozelle und/oder eines Sensors zur Erfassung der Windstärke und/oder eines Sensors zur Erfassung von Niederschlägen und/oder eines Bewegungssensors. Hierdurch können in vorteilhafter Weise ein oder mehrere Umgebungsparameter durch Anwendung des erfindungsgemäßen Verfahrens Berücksichtigung finden bei der Betätigung von elektrisch angetriebenen Einrichtungen.

Vorzugsweise werden die momentan automatisch und/oder manuell eingestellten Steuerungszustände und/oder die momentane Position der elektromotorisch angetriebenen Einrichtung und/oder die Messwerte der Sensoren zu einem Empfänger gesendet.

Bevorzugt ist das Verfahren derart weitergebildet, dass auf ein bestimmtes Signal einer Funkfernbedienung zwei Strom-/Spannungsversorgungsleitungen, von denen die eine Strom-/Spannungsversorgungsleitung der Ansteuerung des Ausfahrens/Schließens der Einrichtung und die andere Strom-/Spannungsversorgungsleitung der Ansteuerung des Einfahrens/Öffnens der Einrichtung dient, gleichzeitig aktiviert werden und die Position, die die Einrichtung im Moment der gleichzeitigen Aktivierung der zwei Strom-/Spannungsversorgungsleitungen hat, als Endposition der Einrichtung in eine Antriebsmotorsteuerung eingespeichert werden, wobei die Auslösung der Einspeicherung einer Endposition mittels einer Funkfernbedienung jeweils einmal für die Endposition "vollständig eingefahren" und für die Endposition "vollständig ausgefahren" durchgeführt wird.

## Patentansprüche

1. Steuervorrichtung zur Schaltung von Stromkreisen, insbesondere zur Betätigung von elektrisch angetriebenen Einrichtungen wie Markisen, Rolladen, Rollos, Tore und dergleichen, mit zumindest einer Stromzufuhr, mit einer Zeitsteuerung, insbesondere einer programmierbaren Zeitsteuerung und/oder einem Empfänger für Funksignale und/oder Infrarotsignale sowie mit Mitteln zur Verarbeitung der Signale der Zeitsteuerung und/oder der Funksignale und/oder der Infrarotsignale und Mitteln zur Auslösung der Schaltung von zumindest einem Stromkreis, **dadurch gekennzeichnet, dass** die Steuervorrichtung auf ein Signal der Zeitsteuerung und/oder auf ein Funksignal und/oder auf ein Infrarotsignal zur Schaltung des Stromkreises ein Warnsignal erzeugt und/oder sendet und danach die Schaltung des Stromkreises nach Ablauf einer festlegbaren Zeitverzögerung auslöst.

2. Steuervorrichtung nach Anspruch 1, **dadurch gekennzeichnet, dass** sie einen Sender für Funksignale und/oder Infrarotsignale aufweist und die Auslösung der Schaltung des Stromkreises durch Aussenden eines entsprechenden Signals erfolgt.

3. Steuervorrichtung nach Anspruch 1 oder 2, **dadurch gekennzeichnet, dass** sie eine Überwachungseinrichtung aufweist, die bei Empfang eines Abschaltbefehls während der Zeitverzögerung das Auslösen der Schaltung des Stromkreises nach Ablauf der Zeitverzögerung unterbindet.

4. Steuervorrichtung nach einem der vorherigen Ansprüche, **dadurch gekennzeichnet, dass** sie Mittel zur Erfassung und Verarbeitung von Sprachbefehlen aufweist.

5. Steuervorrichtung nach einem der vorherigen Ansprüche, **dadurch gekennzeichnet, dass** nach der Auslösung der Schaltung des Stromkreises, insbesondere innerhalb einer festlegbaren Zeitspanne nach der Auslösung der Schaltung des Stromkreises, mittels eines entsprechenden Befehls, insbesondere eines Sprachbefehls und/oder eines Funksignals oder eines Infrarotsignals, ein zweiter Stromkreis schaltbar ist, mittels dessen eine der aufgrund der vorhergehenden Schaltung durchgeführten Aktion entgegengesetzte Aktion durchführbar ist, insbesondere zur Betätigung von elektrisch angetriebenen Einrichtungen wie Markisen, Rolladen, Rollos, Tore und dergleichen.

6. Steuervorrichtung nach einem der vorherigen Ansprüche, **dadurch gekennzeichnet, dass** es sich bei dem Signal der Zeitsteuerung und/oder dem Funksignal und/oder dem Infrarotsignal um ein Signal zur Auslösung des Ausfahrens/Schließens oder des Einfahrens/Offnens einer elektromotorisch angetriebenen Einrichtung, insbesondere Markise, Rollade, Rollo, Tor oder dergleichen handelt.

7. Steuervorrichtung nach einem der vorherigen Ansprüche, **dadurch gekennzeichnet, dass** es sich bei dem Warnsignal um ein akustisches und/oder optisches Signal handelt.

8. Steuervorrichtung nach einem der vorherigen Ansprüche, **dadurch gekennzeichnet, dass** die Steuervorrichtung einen Sender für Funksignale und/oder Infrarotsignale aufweist und das Warnsignal als Funksignal und/oder Infrarotsignal sendet.

9. Steuervorrichtung nach einem der vorherigen Ansprüche, **dadurch gekennzeichnet, dass** die Steuervorrichtung zumindest einen Sensor zur Überwachung eines Umgebungsparameters, insbesondere einen Temperatursensor und/oder einen Sensor zur Erfassung der Lichtstärke, insbesondere eine Photozelle, und/oder einen Sensor zur Erfassung der Windstärke und/oder einen Sensor zur Erfassung von Niederschlägen und/oder einen Bewegungssensor aufweist.

10. Steuervorrichtung nach Anspruch 9, **dadurch gekennzeichnet, dass** das Signal zur Schaltung des Stromkreises in Abhängigkeit eines durch den Sensor überwachten Umgebungsparameters gegeben wird.

11. Steuervorrichtung nach einem der vorherigen Ansprüche, **dadurch gekennzeichnet, dass** sie einen Sender für Funksignale und/oder Infrarotsignale aufweist, der die momentan automatisch und/oder manuell eingestellten Steuerungszustände und/oder die Meßwerte der Sensoren zu einer Funkfernbedienung überträgt, wobei diese Funkfernbedienung einen Empfänger und ein Anzeigegerät zur Wiedergabe der übermittelten Steuerungszustände und/oder Meßwerte aufweist.

12. Steuervorrichtung nach einem der vorherigen Ansprüche, **dadurch gekennzeichnet, dass** ihre Dimensionierung eine Montage in einer Standardunterputzdose (Schalterdose), insbesondere in einer Schalterdose mit einem Durchmesser von 66 mm, ermöglicht.

13. Steuervorrichtung nach einem der vorherigen Ansprüche, **dadurch gekennzeichnet, dass** sie einen Spritzwasserschutz aufweist.

14. Steuervorrichtung nach einem der vorherigen Ansprüche, **dadurch gekennzeichnet, dass** Mittel vorgesehen sind, um eine Endposition einer Einrichtung, insbesondere einer Markise, einer Rollade, eines Rollos, eines Tores oder dergleichen, in der Antriebsmotorsteuerung **dadurch** einzuspeichern, dass auf ein bestimmtes Signal einer Steuerung, insbesondere einer Funkfernbedienung, zwei Strom-/ Spannungsversorgungsleitungen, von denen die eine Strom-/ Spannungsversorgungsleitung der Ansteuerung des Ausfahrens der Einrichtung und die andere Strom-/ Spannungsversorgungsleitung der Ansteuerung des Einfahrens der Einrichtung dient, gleichzeitig durchgeschaltet werden.

15. Verfahren zur Betätigung von elektrisch angetriebenen Einrichtungen, insbesondere Markisen, Rolladen, Rollos, Tore und dergleichen, insbesondere mittels einer Steuervorrichtung nach einem der vorherigen Ansprüche, wobei die Betätigung durch eine Steuerung, insbesondere eine programmierbare Zeitsteuerung, auslösbar ist, **dadurch gekennzeichnet, dass** auf ein Signal der Steuerung und/oder ein Funksignal und/oder auf ein Infrarotsignal zur Betätigung der elektrisch angetriebenen Einrichtung ein Warnsignal, insbesondere ein akustisches und/oder optisches Warnsignal, erzeugt und/oder gesendet wird und danach die Schaltung des Stromkreises nach Ablauf einer festlegbaren Zeitverzögerung ausgelöst wird.

16. Verfahren nach Anspruch 15, **dadurch gekennzeichnet, dass** bei Empfang eines Abschaltbefehls während der Zeitverzögerung das Auslösen der Schaltung des Stromkreises nach Ablauf der Zeitverzögerung unterbunden wird.

17. Verfahren nach Anspruch 15 oder 16, **dadurch gekennzeichnet, dass** nach der Auslösung der Schaltung des Stromkreises, insbesondere innerhalb einer festlegbaren Zeitspanne nach der Auslösung der Schaltung des Stromkreises, infolge eines entsprechenden Befehls, insbesondere eines Sprachbefehls und/oder eines Funksignals oder eines Infrarotsignals, ein zweiter Stromkreis geschaltet wird, mittels dessen eine der aufgrund der vorhergehenden Schaltung durchgeführten Betätigung entgegengesetzte Betätigung der elektromotorisch angetriebenen Einrichtung durchgeführt wird.

18. Verfahren nach einem der Ansprüche 15 bis 17, **dadurch gekennzeichnet, dass** das Auslösen der Betätigung der elektromotorisch angetriebenen Einrichtung durch die Steuerung in Abhängigkeit eines Signals eines Umgebungssensors, insbesondere eines Temperatursensors und/oder eines Sensors zur Erfassung der Lichtstärke, insbesondere einer Photozelle, und/oder eines Sensors zur Erfassung der Windstärke und/oder eines Sensors zur Erfassung von Niederschlägen und/oder eines Bewegungssensors, erfolgt.

19. Verfahren nach einem der Ansprüche 15 bis , **dadurch gekennzeichnet, dass** die momentan automatisch und/oder manuell eingestellten Steuerungszustände und/oder die momentane Position der elektromotorisch angetriebenen Einrichtung und/oder die Meßwerte der Sensoren zu einem Empfänger gesendet werden.

20. Verfahren nach einem der Ansprüche 15 bis 19, **dadurch gekennzeichnet, dass** auf ein bestimmtes Signal einer Funkfernbedienung zwei Strom-/Spannungsversorgungsleitungen, von denen die eine Strom-/Spannungsversorgungsleitung der Ansteuerung des Ausfahrens/Schließens der Einrichtung und die andere Strom-/ Spannungsversorgungsleitung der Ansteuerung des Einfahrens/Offnens der Einrichtung dient, gleichzeitig aktiviert werden und die Position, die die Einrichtung im Moment der gleichzeitigen Aktivierung der zwei Strom-/ Spannungsversorgungsleitungen hat, als Endposition der Einrichtung in einer Antriebsmotorsteuerung eingespeichert werden, wobei die Auslösung der Einspeicherung einer Endposition mittels einer Funkfernbedienung jeweils einmal für die Endposition "vollständig eingefahren" und für Endposition "vollständig ausgefahren" durchgeführt wird.
